# EUROPÄISCHE PATENTSCHRIFT

(11) **EP 0 218 281 B1**
(45) Veröffentlichungstag und Bekanntmachung des Hinweises auf die Patenterteilung: **18.07.1990**
(21) Anmeldenummer: 86201571.6
(22) Anmeldetag: 11.09.1986
(51) Int. Cl.: G08B 13/14

(54) **Diebstahlsicherungssystem für elektrische Apparate, und für dieses System bestimmte Steckdose**
Anti-theft security system for electrical appliances, and wall plug for such a system
Système de sécurité anti-vol pour appareils électriques et prise de courant pour un tel système

(30) Priorität: 11.09.1985 NL 8502493
(43) Veröffentlichungstag der Anmeldung: 15.04.1987
(73) Patentinhaber: Elektrotechnisch Installatiebureau Van Nieuwpoort & Zn. B.V., NL-2504 AA Den Haag (NL)
(72) Erfinder: Genderen, Jan van, NL-2553 SK Den Haag (NL)
(74) Vertreter: Mommaerts, Johan Hendrik, Dipl.-Phys.

(56) Entgegenhaltungen:
- US-A- 3 382 494
- US-A- 4 075 617
- US-A- 4 097 843
- US-A- 4 189 723
- US-A- 4 195 290
- US-A- 4 237 450

## Beschreibung

Die Erfindung betrifft eine Diebstahlsicherungsanlage gemäss dem Oberbegriff des Anspruchs 1.

Aus US-A 4 237 450 ist eine Sicherungsschaltung dieser Art bekannt, die in einem zu überwachenden Gerät einzubauen ist, und die eine eigene Gleichstromquelle für den eigentlichen Alarmstromkreis umfasst. Bei Unterbrechung der Netzverbindung, und auch bei Spannungsausfall, wird durch Abfallen eines mit dem Netzanschluss verbundenen Relais Alarm gegeben, während ein Verriegelungsrelais verhindert, dass die Alarmgabe durch einfache Wiederherstellung der Netzverbindung ausgeschaltet wird.

Es besteht jedoch ein Bedarf an einem einfachen Sicherungssystem für elektrische Apparate in Kaufhäusern, Büros u.dgl., das keine Eingriffe in den Apparaten erfordert, und ohne aufwendige Änderungen im Leitungnetz für Fernmeldung geeignet ist.

Ausgehend vom vorgenannten Stand der Technik wird diese Aufgabe erfindungsgemäss durch die kennzeichnenden Merkmale des Anspruchs 1 gelöst.

Es können dabei in einfacher Weise anzupassende Steckdosen üblicher Form benutzt werden, während die Schaltdrähte vorschriftsgerecht in den Netzleiterröhren verlegt werden können.

Aus US-A 4 097 843 ist ein Sicherungsgerät vorliegender Gattung bekannt, das eine Einbau-oder Apparatsteckdose enthält, hinter welcher ein Mikroschalter angeordnet ist, dessen Betätigungsglied vom Erdungsstift eines eingesteckten Steckers betätigt wird. Dieses Gerät muss jedoch in der Nähe des zu überwachenden Apparates aufgestellt werden. Zwar ist Fernmeldung möglich, jedoch diese erfordert eine zusätzliche Signaldoppelleitung, die durchgeschnitten werden kann, und auch das Verhindern des Ausschaltens dieses Gerätes erfordert besondere Sicherheitsmassnahmen.

Aus US-A 4 195 290 ist eine besondere Steckdose bekannt, die ein von einem hineingesteckten Stecker in Längsrichtung unter Federspannung verschiebbares Schaltglied enthält, das mit mehreren festen Kontakten zusammenarbeitet, die mittels drei Verbindungsdrähten mit einer entfernten Relaisschaltung verbindbar sind. Dieses Schaltglied ist in der unwirksamen Stellung verriegelbar, wobei dann die Steckerstiftlöcher mittels einer Drehscheibe verschlossen werden. Diese Anordnung kann jedoch bei einer üblichen Steckdose nicht durchgeführt werden, und erfordert weiterhin mehrere Signaldrähte.

Zur Sicherung einer Mehrzahl von Steckdosen können gemäss Anspruch 2 deren Schalter in Reihe geschaltet werden. Eine solche Reihenschaltung ist an sich aus US-A 3 382 494 bekannt.

Die weiteren Unteransprüche beziehen sich auf besondere Anpassungen von üblichen Steckdosen für Anwendung bei der Anlage gemäss Anspruch 1, die in dieser Form und für diese Zwecke nicht in den vorgenannten US-A beschrieben worden sind.

Die oben benutzten Ausdrücke "Phasen- bzw. Nulleiter" beziehen sich auf die in den meisten europäischen Ländern geltenden Verbindungsvorschriften. Es wird jedoch, wie sich auch aus dem obengenannten Stand der Technik herausstellt, klar sein dass die Anlage auch bei Verwechslung dieser Anschlüsse in gleicher Weise arbeiten wird.

Die Erfindung wird im Untenstehenden an Hand einer Zeichnung näher erläutert. Darin zeigt:
Fig. 1 ein Prinzipschema eines anmeldungsgemässen Systems;
Fig. 2 eine Ansicht einer Vorzugsausführungsform einer für diesem System bestimmten Wandsteckdose;
Fig. 3A und B eine ausgezogene Perspektivdarstellung bzw. Hintenansicht eines Teiles einer zweiten Ausführungsform dieser Steckdose; und
Fig. 4 einen Schnitt durch eine dritte Ausführungsform dieser Steckdose.

In Fig. 1 ist ein Schema des erfindungsgemässen Alarmsystems dargestellt. Dieses umfasst in einem (schematisch angedeuteten) Leitungsrohr 1 aufgenommene Leitungsdrähte, u.zw. einen Phasendraht 2 (braun), einen Nulldraht 3 (blau), und ein Erdungsdraht 4 (grün-gelb) von z.B. 2,5 mm², sowie einen Schaltdraht (schwarz) 5 von z.B. 1,5 ₘₘ²_{.}

Eine Wandsteckdose 6 umfasst die üblichen Kontaktbüchsen 7 und 8, die mit den Drähten 2 bezw. 3, sowie Erdungsfedern 9, die mit dem Draht 4 verbunden sind. Diese Dose ist weiterhin mit einem Schalter 10 versehen, dessen eine Anschluss mit der Phasenkontaktbüchse 7, und dessen andere mit dem Schaltdraht 5 verbunden ist.

Der Schalter 10 ist derart ausgeführt, dass dieser geschlossen wird, wenn ein Stecker in der Steckdose hineingesteckt wird, und wiederum geöffnet wird, wenn der Stecker herausgezogen wird.

In einem geeigneten Punkt ist ein Alarmrelais 11 mittels eines Strombegrenzungswiderstandes 12 mit den Drähten 3 und 5 verbunden. Dieser Widerstand 12 begrenzt den Strom durch das Relais 11 bei geschlossenem Schalter 10 auf einem geeigneten geringen Wert, z.B. weniger als 25 mA. Selbstverständlich kann in der Verbindung zu diesem Relais ein Gleichrichter aufgenommen sein, oder kann dieses Relais mit andern bekannten Mitteln zur Verbesserung des Anziehens bei Wechselstromerregung versehen sein.

Das Relais 11 besitzt einen Unterbrechungskontakt 11a, der in Reihe mit einem Alarmgerät 13 mit einer Stromquelle 14 verbunden ist. Wenn der Schalter 10 der Steckdose 6 geschlossen ist, ist das Relais 11 erregt, und ist deshalb das Alarmgerät 13 ausgeschaltet. Wenn der Stecker herausgezogen wird, wird der Schalter 10 geöffnet, und fällt das Relais 11 ab, so dass das Gerät 13 durch Schliessen des Kontaktes 11a eingeschaltet wird. Es wird dann eine Warnung gegeben, dass das zu sichernde Apparat losgekoppelt worden ist. Wenn bei diesem Apparat die Verbindungsschnur durchgeschnitten wird, entsteht Kurzschluss, so dass auch dann das Relais 11 abfällt und Alarm gegeben wird.

Um zu vermeiden, dass der Alarm nach Herausziehen des Steckers wiederum durch Hineinstekken eines anderen Steckers ausgeschaltet wird, kann zum Beispiel in Reihe mit dem Alarmgerät 13 ein Verriegelungsrelais 15 geschaltet werden, dessen Unterbrechungskontakt 15a im Stromkreis des Relais 11 aufgenommen ist. Das Relais 11 bleibt dann ausgeschaltet, solange das Kontakt 15a geöffnet ist.

Das Alarmgerät 13 kann wiederum ausgeschaltet werden durch mit Hilfe eines Schalters 16 den Stromkreis des Verriegelungsrelais 15 zu öffnen, während auch oder stattdessen mit Hilfe eines Schalters 17 das Relais 11 wiederum erregt werden kann um den Kontakt 11 a zu öffnen.

Es wird klar sein, dass auch andere Verriegelungs- und Ausschaltschaltungen angewendet werden können.

Es ist auch möglich mehrere Steckdosen 6 mit einem Relais 11 zu verbinden. Die Schalter 10 können dann in Reihe geschaltet werden, wobei nur der erstere mit dem Draht 3 verbunden ist, sodass in jedem Rohrabschnitt 1 nur ein Schaltdraht 5 vorhanden zu sein braucht. Es ist auch möglich eine Parallelschaltung anzuwenden und in jeder Steckdose 6 ein Begrenzungswiderstand im Draht 5 vorzusehen, der derart gewählt worden ist, dass das Relais 11 abfällt sobald einer der Schalter 10 geöffnet wird. Die Reihenschaltung ist jedoch einfacher und sicherer.

Der Vorteil dieses Stromkreises ist, dass keine gesonderte Signalleitungen erforderlich sind, und dass mit einem einzigen Schaltdraht 5 der üblichen und zugelassenen Art gearbeitet werden kann, der ohne Mühe im Rohr 1 angeordnet werden kann, während die Anwesenheit dieser Sicherungsmittel weiterhin unsichtbar ist.

Der Schalter 10 kann in verschiedenen Weisen ausgeführt werden. In Fig. 2..4 sind einige Beispiele davon dargestellt.

Fig. 2 zeigt eine Vorzugsausführungsform, wobei der Schalter 10 von einer Kontaktfeder 10' gebildet wird, die mittels einer Schraube 27 am Körper 18 der Steckdose befestigt ist, welche Schraube zugleich als Anschlusschraube für den Draht 5 dient. Das andere Ende der Feder 10' bleibt in einiger Abstand der Kontaktbüchse 7. Sobald ein Kontaktstift eines Steckers in die Büchse 7 hineingesteckt wird, wird letztere gespreizt, und kommt diese mit der Kontaktfeder 10' in Berührung. Diese Ausführung ist die einfachste. Übrigens sind noch viele andere Befestigungsweisen der Feder 10' möglich, z.B. durch diese in einem Kunststoffkörper aufzunehmen, der in geeigneter Weise an der Steckdose befestigt wird, z.B. am Befestigungsblech 28 oder mittels einer Schraube, die in eine zur Befestigung des Bleches 28 dienende Büchse 29 hineingeschraubt wird, welcher Kunststoffkörper weiterhin für das Aufnehmen einer mit der Feder 10' verbundenen Anschlusschraube geeignet ist.

Bei der in Fig. 3A und B dargestellten Ausführungsform ist an der Hinterseite des isolierenden Trägerkörpers 18 der Steckdose 6 ein Tragplätchen 19 mittels Schrauben 20 befestigt, welches Plätchen einen Mikroschalter 10 trägt. Dessen Betätigungsglied 21 ragt nach vorne auf eine Vorderplatte 22, die eine bekannte sog. Kindersicherungsscheibe 23 trägt, welche Scheibe um einen Mittenstift 24 herum drehbar ist, und mittels einer Feder in einer Stellung gedrängt wird, in welcher die Scheibe die Kontaktstiftlöcher 25 in der Vorderplatte 22 abdeckt. Wenn zwei Kontaktstifte eines Steckers zugleich in die Löcher 25 hineingesteckt werden, drücken diese Stifte abgeschrägte Ränder der Scheibe 23 zur Seite. Das Betätigungsglied 21 ist derart angeordnet, dass es von der wegdrehenden Scheibe 23 getroffen werden kann, sodass dann der Schalter betätigt wird.

Diese Ausführungsform ist günstig, da kein zusätzlicher Raum in einem Unterputzdose erforderlich ist, und nur eine übliche Kindersicherungsscheibe anzuordnen ist, während die Schrauben 20 in Löcher des Körpers 18 hineingeschraubt werden können oder schon darin vorhanden sind.

Bei einer abgewandelten Ausführungsform gemäss Fig. 4 ist im Boden des Isolierkörpers 18 unterhalb der Kontaktbüchsen 7 und 8 eine durchgehende Öffnung 26 vorgesehen, die hinter das Betätigungsglied 21 des Mikroschalters 10 liegt, welches Betätigungsglied, falls erforderlich, mit einer Verlängerung 21' versehen sein kann, die im Hohlraum der Kontaktbüchse hineinsteckt. Im dargestellten Fall ist der Schalter 10 in einer Bodenausnehmung des Körpers 18 angeordnet, sodass dieser Schalter keinen zusätzlichen Raum bedarf. Diese Ausführung ist besonders für Oberputzsteckdosen geeignet.

## Patentansprüche

1. Diebstahlsicherungsanlage für mittels Wandsteckdosen (6) mit einem Stromversorgungsnetz (1) zu verbindende elektrische Apparate, welche Anlage einen mit dem Netz verbindbaren Relais-Schaltstromkreis (5, 10...17) umfasst, der bei Unterbrechung der Verbindung zwischen dem Netz (1) und dem zu überwachenden Apparat und bei Netzspannungsausfall ein Alarmgerät (13) einschalten kann, und dessen Ausschalten bei Wiederherstellung der Netzverbindung verhindert, dadurch gekennzeichnet, dass dieser Schaltstromkreis (5, 10...17) an einer von den zu überwachenden Geräten entfernten Stelle angeordnet ist, wobei der Schalt stromkreis mit dem Nulleiter (3) des Netzes verbunden ist, und dass ein Schalter (10) des Schaltstromkreises in eienr Wandsteckdose (6) aufgenommen ist und dort mit dem Phasenleiter (2) des Netzes und mit einem Schaltdraht (5) des Schaltstromkreises verbunden ist, welcher Schalter (10) eine Kontaktfeder oder ein Mikroschalter ist, und derart angeordnet ist, dass er beim Hineinstecken eines Steckers in die Steckdose (6) geschlossen wird.

2. Anlage nach Anspruch 1, dadurch gekennzeichnet, dass zur Sicherung einer Mehrzahl von Steckdosen (6) deren Schalter (10) in Reihe im Schaltdraht (5) aufgenommen sind, während nur der erste Schalter mit dem Phasenleiter verbunden ist.

3. Steckdose für die Anlage nach Anspruch 1, dadurch gekennzeichnet, dass der Schalter (10) eine in der Nähe der Phasenkontaktbüchse (7) angeordnete und am andern Ende am Steckdosensockel (18) eingeklemmten Kontaktfeder (10') ist, die beim durch Einstecken einer Steckerkontaktstift Spreizen dieser Kontaktbüchse (7) mit letzterer in Berührung kommt.

4. Steckdose für die Anlage nach Anspruch 1 oder 2, dadurch gekennzeichnet, dass der Schalter (10) ein Mikroschalter ist, der in einer Ausnehmung des Steckdosensockels (18) aufgenommen ist, wobei dessen Betätigungsglied (21) hinter einem mit einer Kontaktbüchse (7, 8) fluchtenden Durchbruch (26) angeordnet ist.

5. Steckdose für die Anlage nach Anspruch 1 oder 2, versehen mit einer drehbaren Sicherungsscheibe (23), die bei Drehung die Steckerkontaktstiftlöcher (25) freigibt, dadurch gekennzeichnet, dass der Schalter (10) ein Mikroschalter ist, dessen Betätigungsglied (21) in der Nähe dieser Sicherungsscheibe (23) angeordnet ist, und mit einem Teil dieser Scheibe zusammenwirkt.

## Revendications

1. Dispositif anti-vol pour des appareils électriques devant être reliés au réseau d'alimentation (1) à l'aide de prises murales (6), lequel dispositif comporte un circuit de courant de commutation à relais (5, 10...17) qui est apte à être relié au réseau, qui peut mettre en marche une alarme (13) en cas d'interruption de la liaison entre le réseau (1) et l'appareil à surveiller et en cas de panne de secteur, et qui empêche la mise hors circuit de ladite alarme lors du rétablissement de la liaison au réseau, ledit dispositif étant caractérisé en ce que ledit circuit de courant de commutation (5, 10...17) est placé à un endroit éloigné des appareils à surveiller tout en étant relié au conducteur neutre (3) du réseau, et en ce qu'un commutateur (10) du circuit de courant de commutation est logé dans une prise murale (6) et est relié dans celle-ci au conducteur de phase (2) du réseau et à un fil de connexion (5) du circuit de courant de commutation, lequel commutateur (10) est un ressort de contact ou un microrupteur et est disposé de façon à se fermer lorsqu'une fiche est introduite dans cette prise (6).

2. Dispositif selon la revendication 1, caractérisé en ce que, pour protéger plusieurs prises (6), les commutateurs (10) de celles-ci sont logés en série dans le fil de connexion (5), tandis que le premier commutateur est le seul à être relié au conducteur de phase.

3. Prise pour le dispositif conforme à la revendication 1, caractérisée en ce que le commutateur (10) est un ressort de contact (10') qui est disposé près de la douille de contact de phase (7) et est attaché à l'autre extrémité au socle (18) de la prise et qui, lors de l'élargissement de cette douille de contact (7) provoqué par l'introduction d'une broche de contact, entre en contact avec ladite douille de contact.

4. Prise pour le dispositif conforme à la revendication 1 ou 2, caractérisée en ce que le commutateur (10) est un microrupteur qui est logé dans un creux du socle (18) de la prise, son organe d'actionnement (21) étant placé derrière un ajour (26) situé dans l'alignement d'une douille de contact (7, 8).

5. Prise pour le dispositif conforme à la revendication 1 ou 2, munie d'une plaquette de sécurité pivotante (23) qui découvre, en pivotant, les alvéoles (25), caractérisée en ce que le commutateur (10) est un microrupteur dont l'organe d'actionnement (21) est disposé près de cette plaquette de sécurité (23) et coopère avec une partie de cette plaquette.

## Claims

1. An anti-theft security system for electrical appliances to be connected by means of wall-mounted socket outlets (6) to a power supply system (1), which system comprises a relay switching circuit (5, 10...17) arranged to be connected to the mains which, in the event of interruption of the connection between the mains (1) and the appliance to be monitored and in the event of power failure is able to switch on an alarm (13) and prevents disconnection of the alarm on restoration of the mains connection, characterized in that this switching circuit (5, 10...17) is disposed at a location remote from the appliances to be monitored, the switching circuit being connected to the neutral conductor (3) of the mains, and a switch (10) of the switching circuit is located in a wall-mounted socket outlet (6) and is there connected to the live conductor (2) of the mains and to an interconnecting wire (5) of the switching circuit, which switch (10) is a contact spring or a microswitch, and is so arranged that it is closed on insertion of a plug into the wall-mounted socket outlet (6).

2. A system according to claim 1, characterized in that, to safeguard a plurality of wall-mounted socket outlets (6), the switches (10) thereof are joined in series along the interconnecting wire (5), whilst only the first switch is connected to the live conductor.

3. A wall-mounted socket outlet for the system according to claim 1, characterized in that the switch (10) is a contact spring (10') arranged near the live contact bush (7) and clamped at the other end to the base (18) of the wall-mounted socket outlet, which spring, on insertion of a plug contact pin and opening up of this contact bush (7), comes into contact therewith.

4. A wall-mounted socket outlet for the system according to claim 1 or 2, characterized in that the switch (10) is a microswitch which is received in a recess of the base (18) of the wall-mounted socket outlet, the actuating member (21) of the microswitch being arranged behind an opening (26) aligned with a contact bush (7, 8).

5. A wall-mounted socket outlet for the system according to claim 1 or 2, provided with a rotatable safety shutter (23) which, when rotated, opens the plug contact pin holes (25), characterized in that the switch (10) is a microswitch, the actuating member (21) of which is arranged in the vicinity of this safety shutter (23) and co-operates with a part of this shutter.
